# EUROPÄISCHE PATENTSCHRIFT

(11) **EP 0 829 922 B1**
(45) Veröffentlichungstag und Bekanntmachung des Hinweises auf die Patenterteilung: **26.11.2003**
(21) Anmeldenummer: 97115436.4
(22) Anmeldetag: 06.09.1997
(51) Int. Cl.: H01Q 21/00, H01Q 3/36, H01Q 25/02

(54) **Phasengesteuerte Antenne**
Phase controlled antenna
Antenne à contrôle de phases

(30) Priorität: 11.09.1996 DE 19636850
(43) Veröffentlichungstag der Anmeldung: 18.03.1998
(62) Teilanmeldung aus: 03003905.1
(73) Patentinhaber: EADS Deutschland GmbH, 81663 München (DE)
(72) Erfinder: Liem, Tiang-Gwan, 89081 Ulm (DE); Solbach, Klaus, Dr., 89250 Senden (DE)
(74) Vertreter: Meel, Thomas

(56) Entgegenhaltungen:
- EP-A- 0 320 675
- DE-A- 3 902 739
- US-A- 3 508 275
- US-A- 3 721 988
- US-A- 3 906 502
- US-A- 4 746 926

## Beschreibung

Die Erfindung geht aus von einer phasengesteuerten Antenne nach dem Oberbegriff des Patentanspruchs 1.

Solche Antennen, insbesondere für Radaranwendungen, sind bekannt, beispielsweise aus den Offenlegungsschriften DE-A 3803779 sowie DE-A 3902739. Die dort beschriebenen Anordnungen bestehen im wesentlichen aus einer Vielzahl von Sende/Empfangsstrahlerelementen, die zeilen- oder matrixförmig angeordnet sind. Diese Sende/Empfangsstrahlerelemente sind über eine Phasenschieberanordnung, ein Verteilernetzwerk sowie einen Sende/Empfangsumschalter, einen Zirkulator, an eine an sich bekannte Sende/Empfangsanordnung angeschlossen. Dabei dient das Verteilernetzwerk sowie die Phasenschieberanordnung zur elektronischen Formung und/oder Schwenkung einer Sende/Empfangskeule. Durch den Sende/Emp fangsumschalter wird eine Entkopplung der Sende- und Empfangssignale erreicht.

Eine weitere Antennenanordnung wird in US 3,906,502 beschrieben. Diese Anordnung weist als zusätzliche Merkmale einen Wellenleiter auf, welcher in seiner Längsrichtung mehrere Ein-/Auskoppelstellen zur Ein-/Auskopplung der in dem Wellenleiter führbaren Wellen umfaßt. Diese Ein-/Auskoppelstellen sind mittels Verbindungswellenleitern mit dem Verteiler- und Phasensteller-Netzwerk verbunden.

Eine derartige Anordnung ist in nachteiliger Weise technisch aufwendig, da eine Vielzahl genauer Bauelemente erforderlich sind.

Der Erfindung liegt daher die Aufgabe zugrunde, eine gattungsgemäße Anordnung dahingehend zu verbessern, daß eine Verwendung technisch aufwendiger Bauelemente, insbesondere des Zirkulators, entfällt.

Diese Aufgabe wird gelöst durch die im Patentanspruch 1 angegebenen Merkmale. Vorteilhafte Ausgestaltungen und/oder Weiterbildungen sind den weiteren Ansprüchen entnehmbar.

Die Erfindung beruht auf der Verwendung einer Serien-Speiseleitung, die mehrere Ein/Auskoppelstellen zur Ein/Auskopplung der verwendeten Sende/Empfangssignale besitzt und außerdem zwei Tore zur Ankopplung der Sende- sowie der Empfangsanordnung. Mit einer solchen Serien-Speiseleitung und einem daran angekoppelten verteiler- und Phasenstellernetzwerk ist in überraschender Weise ein Sende/Empfangsumschaltung möglich, ohne daß ein gesonderter Sende/Empfangsumschalter, insbesondere ein Zirkulator, nötig ist. Eine Serien-Speiseleitung besteht aus einem für die verwendeten Sende/Empfangswellenlängen geeigneten Wellenleiter, beispielsweise einem Hohlleiter, bei dem in der Ausbreitungsrichtung der geführten Welle in vorgebbaren, äquidistanten Abständen eine vorgebbare Anzahl von Koppelstellen, beispielsweise Koppelschlitze, angeordnet sind. Damit ist es beispielsweise im Sendefall möglich, ein in dem Wellenleiter geführtes Sendesignal in eine vorgebbare Anzahl, welche der Anzahl der Koppelstellen entspricht, von Einzel-Sendesignalen mit vorgebbaren Sendeleistung aufzuteilen. Diese ist insbesondere von der Ausgestaltung der Koppelstellen abhängig, was einem Fachmann geläufig ist. Diese Einzel-Sendesignale, die beispielsweise einer vollständigen Zeile von Strahlerelementen zugeordnet sind, werden dann über Verteiler- und Phasenstellernetzwerke den einzelnen Sende/Empfangsstrahlerelementen zugeleitet.

Bei der Erfindung wird nun die Erkenntnis ausgenutzt, dass die Funktion einer solchen Serien-Speiseleitung, insbesondere die Ausbreitungsrichtung der geführten Welle, von den an den Koppelstellen vorhandenen Amplituden- und/oder Phasenbeziehungen abhängt.

Die Erfindung wird im folgenden anhand eines Ausführungsbeispiels unter Bezugnahme auf eine schematisch dargestellte Figur näher erläutert. Diese zeigt schematisch dargestellte Verteilernetzwerke.

Fig. 1 zeigt einen Wellenleiter WE, beispielsweise einen Hohlleiter mit rechteckförmigem Querschnitt für den 5-GHz-Bereich. Der Wellenleiter WE hat zwei Tore T1, T2 und eine vorgebbare Anzahl von Schlitzen S1 bis Sn, wobei n eine vorgebbare ganze Zahl ist. Die Schlitze S1 bis Sn sind als Ein-/Auskoppelschlitze ausgebildet für die im Wellenleiter WE geführte Welle (Wellenlänge A) und haben in der Längsrichtung des Wellenleiter WE (Ausbreitungsrichtung der Welle) eine Abstand von λ/2. An jedem der Ein-/Auskoppelschlitze S1 bis Sn ist ein zugehöriger Verbindungswellenleiter VW1 bis VWn (Verbindungshohlleiter) angekoppelt. Diese führen zu nicht dargestellten, aber aus den eingangs genannten Druckschriften an sich bekannten Phasensteller-Netzwerken, die in mit PHN bezeichnet sind. An diese sind dann, entsprechend den eingangs genannten Druckschriften, die Sende/Empfangsstrahlerelemente angeschlossen. Wird nun beispielsweise ein Sendesignal als fortlaufende Welle in das Tor 1 eingekoppelt, so werden an den Ein-/Auskoppelschlitzen S1 bis Sn Anteile ausgekoppelt und über die Verbindungswellenleiter VW1 bis VWn sowie die Phasensteller an die Sende/Empfangsstrahlerelemente geleitet. Mittels der Phasensteller ist dann in bekannter Weise eine Schwenkung der Sendekeule (Sendecharakteristik) möglich.

Im Empfangsfall wird nun das von den Sende/Empfangsstrahlerelemente empfangene Signal, beispielsweise die zu dem Sendesignal gehörenden Echosignale, über die Phasensteller des Phasen-Netzwerkes sowie die Verbindungswellenleiter VW1 bis VWn in den Wellenleiter WE geleitet. Es ist nun vorteilhafterweise möglich, die Phasensteller in diesem Empfangsfall derart einzustellen, daß das in dem Wellenleiter WE entstehende Empfangssignal an dem zweiten Tor T2 auskoppelbar ist. An dem ersten Tor T1 entsteht allenfalls ein vernachlässigbarer (Reflexions-)Anteil. Das an dem zweiten Tor T2 entstandene Empfangssignal wird dann in an sich bekannter Weise, beispielsweise über Hohlleiter, an einen (Radar-)Empfänger geleitet und dort ausgewertet.

In der beschriebenen Weise ist also eine Trennung des Sendesignals, das in das erste Tor T1 eingekoppelt wird, von dem Empfangssignal, das aus dem zweiten Tor T2 ausgekoppelt wird, möglich, ohne daß ein zusätzlicher Sende-/Empfangsumschalter, beispielsweise ein Zirkulator, verwendet wird. Der beschriebene Sende-/Empfangs-Umschaltvorgang erfolgt allein durch eine Verstellung der Phasensteller um Werte, die von der Phasenprogression der Serien-Speiseleitung und dem einzustellenden Elevations-Schwenkwinkel der Strahlcharakteristik abhängen; die entsprechende Berechnung ist dem Fachmann geläufig.

Es ist ersichtlich, dass die beschriebene Anordnung mit einer Vielzahl von Wellenleitern, beispielsweise in sogenannter Stripline- oder Mikrostrip- oder Koaxial-Technologie, herstellbar ist.

Bei dem beschriebenen Beispiel müssen lediglich die Phasensteller (Phasenschieber) von Senden auf Empfangen oder umgekehrt umgeschaltet werden. Für derartige Phasenumschaltvorgänge ist eine Vielzahl derzeit üblicher Phasensteller geeignet, beispielsweise Verzögerungsleitungen. Die Erfindung ist besonders vorteilhaft wenn bereits nichtreziproke Phasensteller (Ferrit-Phasenschieber) in der Sende/Empfangsanordnung verwendet werden, da diese Phasensteller bei jedem Sende-/Empfangs-Umschaltvorgang umgeschaltet werden müssen. Bei diesem Umschaltvorgang ist dann die beschriebene zusätzliche Phasenverstellung ohne mehr Aufwand durchführbar.

## Patentansprüche

1. Phasengesteuerte Antenne, zumindest bestehend aus
- mehreren zeilen- und spaltenförmig angeordneten Sende-/Empfangs-Strahlerelementen,
- einem Verteiler- und Phasensteller-Netzwerk zur Erzeugung vorgebbarer Sende-/Empfangscharakteristiken der von den Sende-/Empfangs-Strahlerelementen ausgesandten und/oder empfangenen Signale,
- eine Serien-Speiseleitung bestehend aus einem Wellenleiter (WE), welcher in seiner Längsrichtung in vorgebbaren, äquidistanten Abständen eine vorgebbare Anzahl von Ein-/Auskoppelstellen (S1 bis Sn) zur Ein-/Auskopplung der in dem Wellenleiter (WE) führbaren Wellen umfaßt,
- ein Verbindungswellenleiter (VW1 bis VWn) welcher zur Verbindung des Wellenleiters (WE) mit dem Verteiler- und Phasensteller-Netzwerk (PHN) an jeden der Ein-/Auskoppelstellen (S1 bis Sn) angekoppelt ist,
- einer Anordnung zur wahlweisen Signallieferung über das Verteiler- und Phasensteller-Netzwerk (PHN) an eine Sende- und/oder Empfangsanordnung **dadurch gekennzeichnet,**
**dass** der Wellenleiter (WE) mit dem an seinem einen Ende befindlichen Tor (T1) an die Sendeanordnung und mit dem an seinem anderen Ende befindlichen zweiten Tor (T2) an die Empfangsanordnung angekoppelt ist und dass die Anordnung zur wahlweisen Signallieferung die Phasensteller im Verteilerund Phasensteller-Netzwerk (PHN) sind, welche im Empfangsfall derart eingestellt sind, dass das Empfangssignal zu der an das zweite Tor (T2) angekoppelte Empfangsanordnung geleitet ist und welche im Sendefall derart eingestellt sind, dass mit dem Sendesignal von der Sendeanordnung eine Sendekeule mit einer vorgebbaren Sendecharakteristik erzeugt ist.

2. Phasengesteuerte Antenne nach Anspruch 1, **dadurch gekennzeichnet, dass** zumindest der in einer Serienspeisung enthaltende Wellenleiter (WE) ein Hohlleiter ist und dass die Ein-/Auskoppelstellen als Ein-/Auskoppelschlitze ausgebildet sind.

3. Phasengesteuerte Antenne nach einem der vorhergehenden Ansprüche, **dadurch gekennzeichnet, dass** zumindest der in einer Serienspeisung enthaltene Wellenleiter (WE) sowie die Ein-/Auskoppelschlitze in Streifenleitungstechnik hergestellt sind.

4. Phasengesteuerte Antenne nach einem der vorhergehenden Ansprüche zur Verwendung im Radarfrequenzbereich.

## Claims

1. Phase-controlled antenna, comprising at least:
- two or more transmitting/receiving antenna elements which are arranged in the form of rows and columns,
- a distributor and phase controller network for producing transmission/reception characteristics which can be predetermined for the signals which are transmitted and/or received by the transmitting/receiving antenna elements,
- a series feed line comprising a waveguide (WE) which, at equidistant intervals which can be predetermined, in its longitudinal direction, has a number, which can be predetermined, of input/output points (S1 to Sn) for inputting/outputting the waves which can be carried in the waveguide (WE),
- a connecting waveguide (VW1 to VWn) which is coupled to each of the input/output points (S1 to Sn) in order to connect the waveguide (WE) to the distributor and phase controller network (PHN),
- an arrangement for selectively supplying signals via the distributor and phase controller network (PHN) to a transmitting and/or receiving arrangement, **characterized**
**in that** the waveguide (WE) is coupled by the port (T1) that is located at one of its ends to the transmitting arrangement and is coupled by the second port (T2) which is located at its other end to the receiving arrangement, and in that the arrangement for selectively supplying signals is the phase controllers in the distributor and phase controller network (PHN) which, during reception, are set such that the received signal is passed to the receiving arrangement which is coupled to the second port (T2) and which, during transmission, are set such that the transmission signal from the transmission arrangement is used to produce a transmission lobe with a transmission characteristic which can be predetermined.

2. Phase-controlled antenna according to Claim 1, **characterized in that** at least the waveguide (WE) which is contained in a series feed is a hollow conductor, and **in that** the input/output points are in the form of input/output slots.

3. Phase-controlled antenna according to one of the preceding claims, **characterized in that** at least the waveguide (WE) which is contained in the series feed and the input/output slots are produced using stripline technology.

4. Phase-controlled antenna according to one of the preceding claims for use in the radar frequency range.

## Revendications

1. Antenne à contrôle de phases, se composant au moins de
- plusieurs éléments d'antenne d'émission/réception disposés en lignes et en colonnes,
- un réseau de distribution et de régulation de phases pour la production de caractéristiques d'émission/réception prévisibles des signaux émis et/ou reçus par les éléments d'antenne d'émission/réception,
- une ligne d'alimentation en série se composant d'un guide d'ondes (WE) qui comprend, à des positions équidistantes prévisibles dans son sens longitudinal, un nombre prévisible de points de couplage/découplage (S1 à Sn) pour le couplage/découplage des ondes à guider dans le guide d'ondes (WE),
- un guide d'ondes de raccordement (VW1 à VWn) qui est couplé à chacun des points de couplage/découplage (S1 à Sn) pour le raccordement du guide d'ondes (WE) au réseau de distribution et de régulation de phases (PHN),
- un dispositif pour la fourniture de signal au choix à un dispositif d'émission et/ou de réception par l'intermédiaire du réseau de distribution et de régulation de phases (PHN),
**caractérisée en ce que** le guide d'ondes (WE) est couplé au dispositif d'émission par la porte (T1) se trouvant à sa première extrémité et au dispositif de réception par la deuxième porte (T2) se trouvant à son autre extrémité, et **en ce que** le dispositif pour la fourniture de signal au choix est constitué par les régulateurs de phases dans le réseau de distribution et de régulation de phases (PHN), qui dans le cas de la réception sont réglés de telle façon que le signal de réception soit transmis au dispositif de réception couplé à la deuxième porte (T2) et qui dans le cas de l'émission sont réglés de telle façon que, avec le signal d'émission provenant du dispositif d'émission, on produise un lobe d'émission avec une caractéristique d'émission prévisible.

2. Antenne à contrôle de phases selon la revendication 1, **caractérisée en ce qu'**au moins le guide d'ondes (WE) contenu dans une alimentation en série est un guide d'ondes creux et **en ce que** les points de couplage/découplage ont la forme de fentes de couplage/découplage.

3. Antenne à contrôle de phases selon l'une quelconque des revendications précédentes, **caractérisée en ce qu'**au moins le guide d'ondes (WE) contenu dans une alimentation en série ainsi que les fentes de couplage/découplage sont fabriqués par la technique des guides d'onde à ruban.

4. Antenne à contrôle de phases selon l'une quelconque des revendications précédentes, destinée à être utilisée dans la gamme des fréquences radar.
